# FASCICULE DE BREVET EUROPEEN

(11) **EP 3 715 712 B1**
(45) Date de publication et mention de la délivrance du brevet: **07.06.2023**
(21) Numéro de dépôt: 20163351.8
(22) Date de dépôt: 16.03.2020
(51) Int. Cl.: F22B 1/28

(54) **APPAREIL ÉLECTROMÉNAGER DE PRODUCTION DE VAPEUR**
ELEKTROHAUSHALTSGERÄT ZUR ERZEUGUNG VON DAMPF
ELECTRIC HOUSEHOLD DEVICE FOR PRODUCING STEAM

(30) Priorité: 25.03.2019 FR 1903096
(43) Date de publication de la demande: 30.09.2020
(73) Titulaire: SEB S.A., 69130 Ecully (FR)
(72) Inventeur: COLLET, Frédéric, 69100 VILLEURBANNE (FR)
(74) Mandataire: SEB Développement

(56) Documents cités:
- DE-A1- 2 642 911
- FR-A1- 2 904 683
- US-A- 3 873 806

## Description

[La présente invention se rapporte à un appareil électroménager de défroissage à la vapeur comportant une cuve dans laquelle de l'eau est portée à ébullition et se rapporte plus particulièrement à un appareil électroménager muni de moyens pour évacuer du tartre formé dans la cuve.

Les documents US-B1-6427637 et WO 00/17575 A divulguent des appareils électroménagers similaires, le document FR2904683 divulgue un appareil selon le préambule de la revendication 1.

Dans ces appareils où l'eau bout en masse, le tartre, ou carbonate de calcium, se dépose dans la cuve sous forme de boue et de fines plaquettes. Lorsque la quantité de boue et de fines plaquettes devient importante, de la mousse se forme sous l'action des bulles de vapeur et elle peut alors être entraînée à l'extérieur de la cuve. Dans le cas d'un appareil de repassage par exemple, le tartre entraîné peut obturer une électrovanne de contrôle ou se déposer sur le linge en laissant des traces désagréables.

Le tartre accumulé dans la cuve doit donc être évacué périodiquement pour éviter ces inconvénients. Par exemple, on recommande d'intervenir toutes les dix utilisations pour effectuer ce nettoyage sur un appareil de repassage utilisé normalement.

Il est connu, du document EP2047174 (A2) déposé par la demanderesse, de proposer un appareil électroménager comportant une cuve dans laquelle de l'eau est portée à ébullition et comprenant un dispositif amovible permettant d'évacuer facilement le tartre formé par l'ébullition de l'eau dans la cuve. Cependant, l'efficacité de collecte peut encore être améliorée et un but de la présente invention est de répondre aux inconvénients des documents de l'art antérieur mentionnés ci-dessus et en particulier, de proposer un appareil électroménager qui permette une collecte du tartre encore plus efficace, sans toutefois nuire à la facilité d'utilisation de l'appareil.

Pour cela un premier aspect de l'invention concerne un appareil électroménager de génération de vapeur, et notamment un appareil de défroissage à la vapeur comportant une centrale vapeur alimentant un outil de défroissage tel un fer à repasser ou une brosse de défroissage, comprenant :
- une chaudière, agencée pour contenir de l'eau à vaporiser,
- des moyens de chauffage de la chaudière, agencés pour chauffer et vaporiser de l'eau contenue dans la chaudière,
- des moyens d'alimentation de la chaudière en eau, agencés pour injecter de l'eau dans la chaudière,
- un dispositif de collecte de tartre agencé dans la chaudière et comprenant au moins un bord supérieur agencé en hauteur par rapport à un fond de la chaudière,
caractérisé en ce que l'appareil comprend des moyens de mesure de niveau d'eau connectés aux moyens d'alimentation, de sorte à maintenir un niveau d'eau dans la chaudière à un niveau prédéterminé se trouvant approximativement à la même altitude que le bord supérieur du dispositif de collecte du tartre dans la chaudière, le bord supérieur se trouvant préférentiellement légèrement immergé ou affleurant la surface de l'eau, pour permettre à des particules de tartre contenues dans de l'eau de passer par-dessus ledit au moins un bord supérieur, de sorte à aller dans le dispositif de collecte de tartre.

Selon la mise en oeuvre ci-dessus, un niveau prédéterminé (ou de référence) d'eau est défini et maintenu dans la chaudière ou cuve de chauffe. Ce niveau prédéterminé ou de référence est choisi en tenant compte de l'altitude dans la chaudière du bord supérieur du dispositif de collecte de tartre. En particulier, le niveau prédéterminé est choisi pour que du tartre qui barbote dans l'eau bouillante soit poussé par les remous (générés par les bulles de vapeur et/ou les courants de convection) par-dessus le bord supérieur, pour se retrouver ensuite dans le dispositif de collecte de tartre. En particulier, on comprend que le niveau prédéterminé d'eau et le bord supérieur sont approximativement à la même altitude dans la chaudière. De préférence, le bord supérieur sera légèrement immergé (un ou deux millimètres sous la surface par exemple) ou affleurant la surface de l'eau.

Avantageusement, le dispositif de collecte de tartre comprend un collecteur de tartre prévu amovible de la chaudière. Cela permet à un utilisateur de retirer le tartre sans avoir à vidanger la chaudière, sans avoir à ajouter un produit anti tartre.

### Avantageusement :

- le collecteur de tartre présente une forme allongée de gouttière,
- la chaudière comprend un orifice prévu pour insérer le collecteur de tartre dans la chaudière, et des moyens de fixations réversibles, tels qu'un filetage ou un quart de tour, pour permettre un montage / démontage du collecteur de tartre. Un tel collecteur de tartre allongé permet de récupérer le tartre sur toute la dimension utile (profondeur ou diamètre) de la chaudière.

Avantageusement, le dispositif de collecte de tartre comprend des moyens de séparation agencés dans la chaudière entre au moins une partie des moyens de chauffage et le niveau prédéterminé, de sorte à faire écran à un passage de bulles de vapeur et/ou de courant de convection, et définir ainsi une zone d'eau calme dans la chaudière au niveau du dispositif de collecte de tartre. En particulier, les moyens de séparation sont une tôle formant un déflecteur. Un tel déflecteur définit dans la chaudière une zone d'eau calme (en contraste avec le reste de l'eau agitée par les bulles / courants de convection), propice à la récupération du tartre (par gravité, sédimentation, mouvement progressif vers le collecteur de tartre).

De préférence, les moyens de séparation forment une paroi inclinée allant dans sa partie haute de la frontière zone d'eau calme / zone d'eau agitée à sa partie basse adjacente au collecteur de tartre. On peut assimiler les moyens de séparation à un entonnoir qui guide le tartre vers le collecteur de tartre. En pratique, on peut prévoir deux plaques inclinées de part et d'autre du collecteur de tartre, formant un Vé.

Avantageusement, les moyens de séparation comprennent ledit au moins un bord supérieur.

Avantageusement, l'appareil électroménager de génération de vapeur comprend une vanne de soutirage de vapeur et une paroi de protection agencée entre la vanne de soutirage de vapeur et le niveau prédéterminé. Une telle paroi de protection (située au-dessus de la surface de l'eau) protège la vanne de soutirage en formant écran aux gouttes d'eau projetées par le bouillonnement, et aussi aux éventuelles particules de tartre présentes dans l'eau de la chaudière.

Avantageusement, la paroi de protection est intégrée aux moyens de séparation. Cela limite les pièces à fixer dans la chaudière. Concrètement, on peut prévoir une plaque avec une première portion avec un bord horizontal complètement immergé ou au niveau de la surface (au niveau prédéterminé), et une deuxième portion qui est partiellement immergée, et qui se prolonge au-dessus du niveau prédéterminé, de sorte à aller entre la surface de l'eau et la vanne de soutirage de vapeur.

Avantageusement, ledit au moins un bord supérieur est agencé au niveau prédéterminé ou en dessous du niveau prédéterminé.

Avantageusement, les moyens de mesure de niveau d'eau comprennent un capteur capacitif. Typiquement, un tel capteur capacitif présente une électrode à son extrémité inférieure, et l'extrémité inférieure du capteur est disposée sensiblement à la même hauteur que ledit bord supérieur. Dans le détail, ce capteur capacitif permet de conduire un courant électrique de faible intensité entre une électrode à l'extrémité du capteur et les parois de la chaudière lorsque le niveau de l'eau arrive à son contact.

L'extrémité du capteur est située préférentiellement à l'aplomb de la zone de déflecteur et le plus proche possible du centre de la chaudière.

Avantageusement, les moyens de mesure de niveau sont agencés dans une portion centrale de la chaudière, la portion centrale ayant de préférence un rayon inférieur à 5 cm. Une telle disposition permet de limiter les variations de niveau de remplissage, même si l'utilisateur ne place pas l'appareil sur un support horizontal.

Avantageusement, les moyens de mesure de niveau sont décalés du collecteur de tartre. Selon cette mise en oeuvre, le capteur de niveau est décalé du collecteur de tartre, ce qui évite toute interférence entre ces éléments lors des phases de montage / démontage du collecteur de tartre.

Avantageusement, l'appareil électroménager de génération de vapeur comprend un réservoir d'eau connecté aux moyens d'alimentation.

Avantageusement, les moyens d'alimentation comprennent une pompe.

Avantageusement, l'appareil électroménager de génération de vapeur comprend une unité de commande connectée aux moyens de mesure de niveau d'eau et aux moyens d'alimentation.
[Fig. 1] représente une vue d'un appareil de production de vapeur selon la présente invention ;
[Fig. 2] représente une vue en perspective d'une chaudière de l'appareil de production de vapeur de la figure 1 ;
[Fig. 3] représente une vue éclatée en perspective de la chaudière de la figure 2 ;
[Fig. 4] représente une vue en coupe de la chaudière de la figure 2 ;
[Fig. 5] représente une autre vue en coupe de la chaudière de la figure 2 ;
[Fig. 6] représente un détail de la figure 5, lors de l'utilisation de l'appareil de production de vapeur.

### DESCRIPTION DÉTAILLÉE

En référence à la Fig. 1, celle-ci représente une vue en perspective d'un appareil de production de vapeur selon l'invention, avec en traits pointillés une chaudière 10 de production de vapeur, qui sera détaillée aux figures suivantes, une pompe 31 d'alimentation en eau de la chaudière 10, et un réservoir d'eau 32 qui est connecté à la pompe 31. Typiquement, l'appareil de la figure 1 est une centrale vapeur qui alimente un fer à repasser vapeur au travers d'un cordon reliant la centrale vapeur au fer à repasser.

La figure 2 représente la chaudière 10, c'est-à-dire une cuve de chauffe comprenant une cuve inférieure 11 et une cuve supérieure 12. Typiquement, la chaudière 10 est réalisée en tôle, de préférence en matière qui résiste à la chaleur et à la corrosion, c'est-à-dire en acier laqué, en acier inoxydable, ou en aluminium.

La chaudière 10 est équipée de moyens de chauffage 20, une résistance électrique qui est apposée à la surface inférieure de la chaudière 10. On peut prévoir un cheminement circulaire ou en U de la résistance électrique, et on peut aussi prévoir une sole intermédiaire entre la chaudière 10 et les moyens de chauffage 20, pour bien répartir la chaleur.

Une vanne de soutirage de vapeur 60 est également prévue en partie haute de la chaudière 10, avec une crépine 61 agencée dans la chaudière 10, comme le montre la figure 3 par exemple. Des moyens d'alimentation 30 sont accouplés à la chaudière 10 pour la remplir en eau, comprenant typiquement une buse d'injection, accouplée à la pompe 31 de la figure 1. Enfin, des moyens de mesure de niveau d'eau 50 sont prévus à proximité du centre de la chaudière 10.

Comme le montre la figure 6, il est alors possible de remplir la chaudière 10 avec de l'eau 70 à vaporiser, à un niveau prédéterminé NP, mesuré par les moyens de mesure de niveau d'eau 50, ici un capteur capacitif ayant son extrémité de mesure située au niveau prédéterminé NP. La localisation des moyens de mesure de niveau d'eau 50 au centre de la chaudière 10 permet de garantir un niveau de remplissage sensiblement constant, même si l'appareil n'est pas parfaitement horizontal.

Il est également prévu un dispositif de collecte de tartre avec notamment un collecteur de tartre 43 visible sur les figures 3-6, amovible par rapport à la chaudière 10, via une molette 44 vissée sur le manchon des moyens d'alimentation en eau. Le collecteur de tartre 43 est en forme de gouttière, et s'étend tout le long de la chaudière 10, c'est-à-dire sur la majeure partie de son diamètre. L'utilisateur peut retirer le collecteur de tartre 43 en agissant sur la molette 44 (on peut prévoir un vissage, un accouplement baïonnette, un quart de tour...). Il est à noter que le capteur capacitif formant pour l'essentiel les moyens de mesure de niveau d'eau 50 est décalé par rapport au collecteur de tartre 43, ce qui évite toute interférence entre ces composants, même si l'utilisateur n'aligne pas parfaitement le collecteur de tartre 43 avec son emplacement prévu.

De plus, la chaudière 10 contient également un déflecteur 40 qui forme des moyens de séparation dans la chaudière 10, pour définir une zone d'eau calme ZEC, dans la partie du liquide au-dessus des moyens de séparation.

Concrètement, et en référence à la figure 6 qui montre un détail de la chaudière 10 lors de la génération de vapeur, le déflecteur 40 est une plaque inclinée, qui a un bord supérieur 42 placé sensiblement à la même hauteur que le niveau prédéterminé NP. En conséquence, les moyens de séparation sont situés entre les moyens de chauffage et l'eau 70 qui se trouve en partie haute au centre de la chaudière 10. Cette zone au-dessus du déflecteur 40 est la zone d'eau calme ZEC, en contraste de la zone périphérique où des bulles d'air ainsi que des courants de convection provoquent des remous en surface, dans une zone d'eau agitée ZEA.

On voit figure 6 que des particules de tartre 80 (schématisées sous forme d'étoiles) sont entraînées vers la surface par les bulles de vapeur et les courants de convection. Ces particules de tartre 80 "barbotent" en surface, et finissent par être poussées par les remous depuis la zone d'eau agitée ZEA vers la zone d'eau calme ZEC, par-dessus le bord supérieur 42. Ensuite, ces particules de tartre 80 peuvent retomber sous l'action de la gravité, et elles seront guidées, entraînées le long de la pente de la plaque inclinée du déflecteur 40 directement vers le collecteur de tartre 43. Ainsi, les moyens de séparation, avec leur bord supérieur affleurant ou sensiblement en dessous de la surface, permettent de collecter efficacement les particules de tartre 80.

Sur les figures 3, 4 et 5, on voit que les moyens de séparation formés par le déflecteur 40 sont essentiellement une tôle en V qui converge vers le collecteur de tartre 43. Le déflecteur 40 comprend deux bords 41 et 42 essentiellement horizontaux de part et d'autre du collecteur de tartre 43, ce qui permet de guider une grande quantité de particules de tartre 80.

De plus, le déflecteur 40 comprend une portion de tôle qui remonte au-dessus du niveau prédéterminé NP, sous la crépine 61 de la vanne de soutirage de vapeur 60. Cette partie de déflecteur forme une paroi de protection ou un écran pour des gouttelettes d'eau ou des particules de tartre qui seraient projetées depuis la surface bouillonnante de l'eau 70 vers la crépine 61 de la vanne de soutirage de vapeur 60. En conséquence, cette portion écran évite de voir de l'eau ou des impuretés emportées avec la vapeur, ce qui augmente la qualité globale de l'appareil.

Par ailleurs, il est à noter que l'alimentation en eau froide est implantée de sorte à déboucher dans la zone d'eau liquide à l'aplomb du collecteur de tartre 43 : de cette façon les particules les plus fines de tartre créées immédiatement lors du choc thermique lié au réchauffement de l'eau à l'entrée dans la chaudière sont situées dans la zone de collecte et sont plus facilement capturées. 1

## Revendications

1. Appareil électroménager de génération de vapeur, et notamment un appareil de défroissage à la vapeur comportant une centrale vapeur alimentant un outil de défroissage tel un fer à repasser ou une brosse de défroissage, comprenant:
- une chaudière (10), agencée pour contenir de l'eau à vaporiser,
- des moyens de chauffage (20) de la chaudière (10), agencés pour chauffer et vaporiser de l'eau contenue dans la chaudière (10),
- des moyens d'alimentation (30) de la chaudière (10) en eau, agencés pour injecter de l'eau dans la chaudière (10),
- un dispositif de collecte de tartre agencé dans la chaudière (10) et comprenant au moins un bord supérieur (41, 42) agencé en hauteur par rapport à un fond de la chaudière (10), pour permettre à des particules de tartre (80) contenues dans de l'eau de passer par dessus ledit au moins un bord supérieur (41, 42), de sorte à aller dans le dispositif de collecte de tartre, **caractérisé en ce que** l'appareil comprend des moyens de mesure de niveau d'eau (50), connectés aux moyens d'alimentation (30), de sorte à maintenir un niveau d'eau dans la chaudière (10) à un niveau prédéterminé (NP) se trouvant approximativement à la même altitude que le bord supérieur (41, 42) du dispositif de collecte du tartre dans la chaudière (10), le bord supérieur (41, 42) se trouvant préférentiellement légèrement immergé ou affleurant la surface de l'eau.

2. Appareil électroménager de génération de vapeur selon la revendication précédente, dans lequel le dispositif de collecte de tartre comprend un collecteur de tartre (43) prévu amovible de la chaudière (10).

3. Appareil électroménager de génération de vapeur selon la revendication précédente, dans lequel :
- le collecteur de tartre (43) présente une forme allongée de gouttière,
- la chaudière (10) comprend un orifice prévu pour insérer le collecteur de tartre (43) dans la chaudière (10), et des moyens de fixations réversibles, tels qu'un filetage ou un quart de tour, pour permettre un montage / démontage du collecteur de tartre (43).

4. Appareil électroménager de génération de vapeur selon l'une des revendications précédentes, dans lequel le dispositif de collecte de tartre comprend des moyens de séparation agencés dans la chaudière (10) entre au moins une partie des moyens de chauffage (20) et le niveau prédéterminé (NP), de sorte à faire écran à un passage de bulles de vapeur et/ou de courant de convection, et définir ainsi une zone d'eau calme dans la chaudière (10) au niveau du dispositif de collecte de tartre.

5. Appareil électroménager de génération de vapeur selon la revendication précédente, dans lequel les moyens de séparation comprennent ledit au moins un bord supérieur (41, 42).

6. Appareil électroménager de génération de vapeur selon l'une des revendications précédentes, comprenant une vanne de soutirage (60) de vapeur et une paroi de protection agencée entre la vanne de soutirage (60) de vapeur et le niveau prédéterminé (NP).

7. Appareil électroménager de génération de vapeur selon la revendication précédente dans sa dépendance à l'une des revendications 4 ou 5, dans lequel la paroi de protection est intégrée aux moyens de séparation.

8. Appareil électroménager de génération de vapeur selon l'une des revendications précédentes, dans lequel ledit au moins un bord supérieur (41, 42) est agencé au niveau prédéterminé (NP) ou en dessous du niveau prédéterminé (NP).

9. Appareil électroménager de génération de vapeur selon l'une des revendications précédentes, dans lequel les moyens de mesure de niveau d'eau (50) comprennent un capteur capacitif.

10. Appareil électroménager de génération de vapeur selon l'une des revendications précédentes, dans lequel les moyens de mesure de niveau d'eau (50) sont agencés dans une portion centrale de la chaudière (10), la portion centrale ayant de préférence un rayon inférieur à 5 cm.

11. Appareil électroménager de génération de vapeur selon la revendication 2 ou selon l'une des revendications 3 à 10 dans leur dépendance à la revendication 2, dans lequel les moyens de mesure de niveau d'eau (50) sont décalés du collecteur de tartre (43).

12. Appareil électroménager de génération de vapeur selon l'une des revendications précédentes, comprenant un réservoir d'eau (32) connecté aux moyens d'alimentation (30).

13. Appareil électroménager de génération de vapeur selon l'une des revendications précédentes, dans lequel les moyens d'alimentation (30) comprennent une pompe (31).

14. Appareil électroménager de génération de vapeur selon l'une des revendications précédentes, comprenant une unité de commande connectée aux moyens de mesure de niveau d'eau (50) et aux moyens d'alimentation (30).

15. Appareil électroménager de génération de vapeur selon la revendication précédente, formant une centrale vapeur, comprenant notamment un fer à repasser vapeur et/ou un balai de nettoyage vapeur. 1

## Patentansprüche

1. Elektrohaushaltsgerät zur Erzeugung von Dampf, und insbesondere Dampfglättungsgerät mit einer Dampfzentrale, die ein Glättungswerkzeug wie ein Bügeleisen oder eine Glättungsbürste versorgt, umfassend:
- einen Kessel (10), der angeordnet ist, um das zu verdampfende Wasser zu enthalten,
- Heizmittel (20) des Kessels (10), die angeordnet sind, um das im Kessel (10) enthaltene Wasser zu erhitzen und zu verdampfen,
- Zuführungsmittel (30) zur Versorgung des Kessels (10) mit Wasser, die angeordnet sind, um Wasser in den Kessel (10) einzuspritzen,
- eine Kesselsteinsammelvorrichtung, die in dem Kessel (10) angeordnet ist und mindestens einen oberen Rand (41, 42) umfasst, der in Bezug auf einen Boden des Kessels (10) hoch angeordnet ist, um es in dem Wasser enthaltenen Kesselsteinpartikeln (80) zu ermöglichen, über den mindestens einen oberen Rand (41, 42) zu strömen, sodass sie in die Kesselsteinsammelvorrichtung gelangen,
**dadurch gekennzeichnet, dass** das Gerät Wasserstandsmessmittel (50) umfasst, die mit den Zuführungsmitteln (30) verbunden sind, um einen Wasserstand in dem Kessel (10) auf einem vorbestimmten Füllstand (NP) zu halten, der ungefähr auf der gleichen Höhe wie der obere Rand (41, 42) der Kesselsteinsammelvorrichtung in dem Kessel (10) liegt, wobei der obere Rand (41, 42) vorzugsweise leicht eingetaucht ist oder bündig mit der Wasseroberfläche ist.

2. Elektrohaushaltsgerät zur Erzeugung von Dampf nach dem vorstehenden Anspruch, wobei die Kesselsteinsammelvorrichtung einen Kesselsteinsammler (43) umfasst, der abnehmbar von dem Kessel (10) vorgesehen ist.

3. Elektrohaushaltsgerät zur Erzeugung von Dampf nach dem vorstehenden Anspruch, wobei:
- der Kesselsteinsammler (43) eine längliche Rinnenform aufweist,
- der Kessel (10) eine Öffnung, die zum Einsetzen des Kesselsteinsammlers (43) in den Kessel (10) vorgesehen ist, und Mittel zur lösbaren Befestigung, wie ein Gewinde oder eine Vierteldrehung, umfasst, um eine Montage/Demontage des Kesselsteinsammlers (43) zu ermöglichen.

4. Elektrohaushaltsgerät zur Erzeugung von Dampf nach einem der vorstehenden Ansprüche, wobei die Kesselsteinsammelvorrichtung Trennmittel umfasst, die in dem Kessel (10) zwischen mindestens einem Teil der Heizmittel (20) und dem vorbestimmten Füllstand (NP) angeordnet sind, um einen Durchgang von Dampfblasen und/oder Konvektionsstrom abzuschirmen und dadurch eine Zone ruhigen Wassers in dem Kessel (10) auf der Höhe der Kesselsteinsammelvorrichtung zu definieren.

5. Elektrohaushaltsgerät zur Erzeugung von Dampf nach dem vorstehenden Anspruch, wobei die Trennmittel den mindestens einen oberen Rand (41, 42) umfassen.

6. Elektrohaushaltsgerät zur Erzeugung von Dampf nach einem der vorstehenden Ansprüche, umfassend ein Dampfentnahmeventil (60) und einer Schutzwand, die zwischen dem Dampfentnahmeventil (60) und dem vorbestimmten Füllstand (NP) angeordnet ist.

7. Elektrohaushaltsgerät zur Erzeugung von Dampf nach dem vorstehenden Anspruch in seiner Abhängigkeit von einem der Ansprüche 4 oder 5, wobei die Schutzwand in die Trennmittel integriert ist.

8. Elektrohaushaltsgerät zur Erzeugung von Dampf nach einem der vorstehenden Ansprüche, wobei der mindestens eine obere Rand (41, 42) auf Höhe des vorbestimmten Füllstands (NP) oder unterhalb des vorbestimmten Füllstands (NP) angeordnet ist.

9. Elektrohaushaltsgerät zur Erzeugung von Dampf nach einem der vorstehenden Ansprüche, wobei die Wasserstandsmessmittel (50) einen kapazitiven Sensor umfassen.

10. Elektrohaushaltsgerät zur Erzeugung von Dampf nach einem der vorstehenden Ansprüche, wobei die Wasserstandsmessmittel (50) in einem zentralen Abschnitt des Kessels (10) angeordnet sind, wobei der zentrale Abschnitt vorzugsweise einen Radius von weniger als 5 cm hat.

11. Elektrohaushaltsgerät zur Erzeugung von Dampf nach Anspruch 2 oder nach einem der Ansprüche 3 bis 10 in ihrer Abhängigkeit von Anspruch 2, wobei die Wasserstandsmessmittel (50) vom Kesselsteinsammler (43) versetzt sind.

12. Elektrohaushaltsgerät zur Erzeugung von Dampf nach einem der vorstehenden Ansprüche, umfassend einen Wassertank (32), der mit den Zuführungsmitteln (30) verbunden ist.

13. Elektrohaushaltsgerät zur Erzeugung von Dampf nach einem der vorstehenden Ansprüche, wobei die Zuführungsmittel (30) eine Pumpe umfassen.

14. Elektrohaushaltsgerät zur Erzeugung von Dampf nach einem der vorstehenden Ansprüche, umfassend eine Steuereinheit, die mit den Wasserstandsmessmitteln (50) und den Zuführungsmitteln (30) verbunden ist.

15. Elektrohaushaltsgerät zur Erzeugung von Dampf nach dem vorstehenden Anspruch, das eine Dampfzentrale bildet und insbesondere ein Dampfbügeleisen und/oder einen Dampfreinigungsbesen umfasst.

## Claims

1. Electric household device for producing steam, and in particular a steam device for removing wrinkles comprising a steam generating unit supplying a wrinkle removing tool such as an iron or wrinkle removing brush, comprising:
- a boiler (10), arranged to contain the water to be vaporised,
- heating means (20) of the boiler (10), arranged to heat and vaporise the water contained in the boiler (10),
- supplying means (30) for supplying the boiler (10) with water, arranged to inject water into the boiler (10),
- a scale collection device arranged in the boiler (10) and comprising at least one upper edge (41, 42) arranged at a height with respect to a bottom of the boiler (10), in order to allow scale particles (80) contained in the water to pass over said at least one upper edge (41, 42), in such a way as to go into the scale collection device,
**characterised in that** the device comprises means for measuring the water level (50), connected to the supplying means (30), in such a way as to maintain a water level in the boiler (10) at a predetermined level (NP) located at approximately the same altitude as the upper edge (41, 42) of the scale collection device in the boiler (10), the upper edge (41, 42) preferably being located immersed or flush with the surface of the water.

2. Electric household device for producing steam according to the preceding claim, wherein the scale collecting device comprises a scale collector (43) that can be removed from the boiler (10).

3. Electric household device for producing steam according to the preceding claim, wherein:
- the scale collector (43) has an elongated gutter shape,
- the boiler (10) comprises an orifice provided to insert the scale collector (43) into the boiler (10), and reversible means of fastening, such as a threading or a quarter turn, to allow for an assembly/disassembly of the scale collector (43).

4. Electric household device for producing steam according to one of the preceding claims, wherein the scale collection device comprises separating means arranged in the boiler (10) between at least one part of the heating means (20) and the predetermined level (NP), in such a way as to shield bubbles of steam and/or convection current from passing, and thus define a calm zone of water in the boiler (10) at the scale collection device.

5. Electric household device for producing steam according to the preceding claim, wherein the separating means comprise said at leas one upper edge (41, 42).

6. Electric household device for producing steam according to one of the preceding claims, comprising a steam withdrawal valve (60) and a protection wall arranged between the steam withdrawal valve (60) and the predetermined level (NP).

7. Electric household device for producing steam according to the preceding claim in its dependence with one of claims 4 or 5, wherein the protection wall is integrated into the separating means.

8. Electric household device for producing steam according to one of the preceding claims, wherein said at least one upper edge (41, 42) is arranged at the predetermined level (NP) or below the predetermined level (NP).

9. Electric household device for producing steam according to one of the preceding claims, wherein the means for measuring the water level (50) comprise a capacitive sensor.

10. Electric household device for producing steam according to one of the preceding claims, wherein the means for measuring the water level (50) are arranged in a central portion of the boiler (10), the central portion preferably having a radius less than 5 cm.

11. Electric household device for producing steam according to claim 2 or according to one of claims 3 to 10 in their dependence with claim 2, wherein the means for measuring the water level (50) are offset from the scale collector (43).

12. Electric household device for producing steam according to one of the preceding claims, comprising a water tank (32) connected to the supplying means (30).

13. Electric household device for producing steam according to one of the preceding claims, wherein the supplying means (30) comprise a pump (31).

14. Electric household device for producing steam according to one of the preceding claims, comprising a control unit connected to the means for measuring the water level (50) and to the supplying means (30).

15. Electric household device for producing steam according to the preceding claim, forming a steam generating unit, comprising in particular a steam iron and/or a steam cleaning broom.
